# EUROPÄISCHE PATENTSCHRIFT

(11) **EP 0 013 368 B1**
(45) Veröffentlichungstag und Bekanntmachung des Hinweises auf die Patenterteilung: **09.03.1983**
(21) Anmeldenummer: 79105121.2
(22) Anmeldetag: 13.12.1979
(51) Int. Cl.: B65H 25/22

(54) **Vorrichtung zur Regelung der Spannung einer Warenbahn**
Device for regulating the tension in a web
Dispositif pour régler la tension d'une bande de matériau

(30) Priorität: 22.12.1978 DE 2855591; 22.12.1978 DE 2855592
(43) Veröffentlichungstag der Anmeldung: 23.07.1980
(73) Patentinhaber: Tidland GmbH, D-4422 Ahaus (DE)
(72) Erfinder: Römhild, Werner, D-6740 Landau/Pfalz (DE)
(74) Vertreter: Gudel, Diether, Dr.

## Beschreibung

Die Erfindung betrifft eine Vorrichtung zur Regelung der Spannung einer von einer Vorratsrolle ablaufenden Warenbahn mit einer Tänzerwalze, um welche die Warenbahn geführt ist, mit der ein mechanisches Steuerglied verbunden ist, dessen Ausschlag eine pneumatische Ventilanordnung beeinflußt, die in einem mit Drosseln versehenen Druckleitungssystem den pneumatischen Druck eines Bremszylinders einer zum Abbremsen der Warenbahnbewegung dienenden pneumatischen Bremse beaufschlagt, wobei das Steuerglied zwischen zwei Endstellungen bewegbar ist, denen jeweils ein in eine pneumatische Leitung eingeschaltetes Ventil mit einer in Reihe geschalteten Drossel beaufschlagtwird, welche beide mit einem Druckluftbehälter verbunden sind, der den Bremszylinder beaufschlagt, wobei ferner das bei einer Verringerung der Spannung der Warenbahn beaufschlagte Ventil in die unter Druck stehende Leitung eingeschaltet ist und bei seiner Betätigung durch das Steuerglied den Druckluftbehälter mit der Druckluftquelle verbindet und das bei einer Vergrößerung der Spannung der Warenbahn beaufschlagte Ventil in eine in die Atmosphäre mündende Leitung eingeschaltet ist und bei seiner Betätigung den Druckluftbehälter mit der Atmosphäre verbindet.

Eine solche Vorrichtung beschreibt die US-A 3 630 463. Diese bekannte Vorrichtung regelt die Spannung der Warenbahn aber verhältnismäßig grob. Dies beruht derauf, daß ein relativ großer Verschiebungsweg der Tänzerwalze längs einer speziellen Tänzerwalzenführung vorgesehen ist, wobei erst an den beiden Enden dieser Waltezführung von der Tänzerwalze selbst betätigte pneumatische Ventile beaufschlagt werden. Diese Regelung ist daher für die meisten Anwendungsfälle nicht feinfühlig genug.

Die FR-A-1 530 726 beschreibt eine Vorrichtung zur Regelung der Spannung einer von einer Vorratsrolle ablaufenden Warenbahn, wobei eine mit einer Tänzerwalze verbundenes Steuerglied als unter der Wirkung einer Zugfeder stehender Hebel ausgebildet ist. Der am Hebel angreifende Federzug kann über eine Handhabe in seiner Größe eingestellt werden. Der Hebel selbst wird zwischen zwei Endschaltern verschwenkt, so daß die Spannung der Warenbahn entweder in der einen oder in der anderen Richtung verändert werden kann.

Ausgehend von einer Vorrichtung der eingangs genannten Art liegt der Erfindung die Aufgabe zugrunde, diese bekannte Regelvorrichtung zusätzlich mit einer Nothalt-Schaltung zu versehen, die bereits bei geringen Ausschlägen der Tänzerwalze feinfühlig anspricht und den Abstoppvorgang für die Materialbahn genau an die gerade herrschenden Betriebsbedingungen anpaßt.

Zur Lösung dieser Aufgabe ist die Erfindung dadurch gekennzeichnet, daß das betreffende Steuerglied ein schwenkbar gelagerter und durch eine Zugfeder vorgespannter Hebel ist, der zwischen zwei Endschaltern schwenkbar ist, um die betreffenden, jeweils in die pneumatische Leitung eingeschalteten Ventile zu beaufschlagen, und daß der Druckluftgehälter selbst über ein für Nothalt betätigbares Magnetventil zusätzlich einen zweiten, pneumatischen Bremszylinder beaufschlagt.

Durch diese Maßnahmen wird erreicht, daß die Regelungsvorrichtung bereits bei Zurücklegung eines sehr kleinen Weges seitens der Tänzerwalze anspricht, so daß diese praktisch nicht mehr um ihren Ruhepunkt oszilliert, sondern die Ruhelage unmittelbar nach einem nur sehr kurzen Ausschlag zu einer der beiden Seiten hin wieder einnimmt. Die Schwenkwege des Hebelarmes können entsprechend klein gewählt werden. Durch die erwähnten zusätzlichen Bauteile, nämlich das Magnetventil und den zweiten Bremszylinder mit zugehörigen Lei- ,4ungen wird auf einfache Weise ein kontrollierter Nothalt bei Betätigung des Magnetventils erzielt. Man macht sich hierbei die Eigenschaft des Hauptsystems zunutze, daß im Druckluftbehälter stets derjenige Druck ansteht, der der momentanen Spannung der Warenbahn entspricht und somit - über das Trägheitsmoment der Vorratsrolle - auch der momentan abzubremsenden Masse. Die erfindungsgemäße Regelungsvorrichtung ist somit mit zwei Bremssystemen ausgerüstet, wobei das eine Bremssystem die Spannung der Warenbahn kontinuierlich einregelt und das andere Bremssystem den Nothalt der Maschine besorgt. Bei bekannten Maschinen fällt der Nothalt nach seiner Auslösung stets schlagartig ein mit den bekannten nachteiligen Wirkungen auf die Maschinenbauteile und auf die schlagartig abgebremste Warenbahn. Bei der erfindungsgemäßen Regelungsvorrichtung wird der Nothalt dagegen kontrolliert eingeschaltet und schont somit die gesamte Maschine und auch die jeweils eingespannte Warenbahn.

Es hat sich als vorteilhaft herausgestellt, wenn zwischen dem Magnetventil und dem zweiten Bremszylinder ein Druckübersetzer vorgesehen ist, wie dies bevorzugt wird.

Außerdem wird es bevorzugt, wenn für das normale Anhalten der die Warenbahn bearbeitenden Maschine der Druckluftbehälter über eine Drossel und ein Ventil zusätzlich einen dritten, pneumatischen Bremszylinder beaufschlagt. Auch das normale Anhalten der Maschine erfolgt somit unter Berücksichtigung des jeweiligen Betreibszustandes der Maschine, weil der hierfür vorgesehene dritte Bremszylinder von Druckluftbehälter beaufschlagt wird, dessen Innendruck dem momentanen Betriebszustand der Maschine angepaßt ist.

Die Erfindung wird im folgenden anhand eines Ausführungsbeispieles näher erläutert. Die Figur zeigt ein Schaltschema der wichtigsten Bauelemente der erfindungsgemäßen Regelvorrichtung.

Eine Warenbahn 1 läuft von einer zeichnerisch nicht dargestellten Vorratsrolle in Richtung des Pfeiles 2 durch eine die Warenbahn bearbeitende Maschine. Die Warenbahn ist um eine Tänzerwalze 3 geführt, die an- einem schwenkbar gelagerten Hebel 4 drehbar befestigt ist. Hinter der Tänzerwalze 3 ist eine weitere Walze 5 derart angeordnet, daß die Warenbahn vor und hinter der Tänzerwalze unabhängig von der Stellung des Hebels 4 im wesentlichen parallel ist.

Am Hebel 4 greift eine Zugfeder 6 an, deren Federzug über einen Einstellhebel 7 mit Skala 8 einstellbar ist.

Abhängig von der Spannung der Warenbahn 1 wird der Hebel 4 in Richtung des Doppelpfeiles 9 verschwenkt. Bei dieser Schwenkbewegung stößt er an beidseits des Hebels angeordnete Endschalter 10 bzw. 11 an, die in eine Leitung 12 bzw. 13 eingeschaltet sind. In Serie zum Endschalter 10 ist eine Drossel 14 vorgesehen und in Serie zum Endschalter 11 eine Drossel 15.

Ein Hauptanschluß 15a der Druckleitung 12 ist über eine übliche Serviceeinheit 16, bestehend aus einem Druckminderventil mit Wasserabscheider, mit der Druckleitung 12 verbunden. Parallel zum Ventil 10 ist ein von Hand betätigbares Belüftungsventil 17 vorgesehen. Hinter der Drossel 14 mündet die Leitung 13 in die Druckleitung 12. Ein Monometer 18 mißt den dort vorhandenen pneumatischen Druck.

Die Druckleitung 12 ist dann zu einem Druckluftbehälter 19 geführt, der über eine weitere Druckleitung 20 und ein von Hand betätigbares Entlüftungsventil 21 mit einem ersten Bremszylinder 22 einer pneumatischen Bremse verbunden ist. Der Bremszylinder wirkt auf eine Bremsscheibe 23, die sich mit der Vorratsrolle für die Warenbahn dreht und mit ihr fest verbunden ist.

Die bisher beschriebene Vorrichtung arbeitet wie folgt. Verringert sich beispielsweise die Spannung der Warenbahn 1, so wird der Hebel 4 von der Zugfeder 6 nach rechts verschwenkt, so daß der Endschalter 10 sein Ventil ebenfalls nach rechts verschiebt. Dadurch gelangt der Druck von dem Hauptanschluß 1 5a über die Leitung 12 in den Druckluftbehälter 19, und zwar nicht schlagartig sondern mit sachtem Druckanstieg. Im Druckluftbehälter 19 stellt sich zeitlich verzögert über die Drossel 14 ein Druck von beispielsweise 6 bar ein, der den Bremszylinder 22 entsprechend beaufschlagt, wodurch die Warenbahn entsprechend abgebremst wird. Dadurch erhöht sich die Spannung der Warenbahn und der Hebel 4 geht wieder in seine zeichnerisch dargestellte Mittellage.

Erhöht sich die Spannung der Warenbahn 1, so wird dadurch der Hebel 4 nach links verschwenkt und betätigt den Endschalter 11 mit seinem Ventil. Der im Druckluftbehälter 19 eingestellte Druck entweicht jetzt über das Ventil 11 an die Atmosphäre, wodurch der Druck im Druckluftbehälter und damit auch der am Bremszylinder 22 anstehende Druck entsprechend verringert wird. Auch dies erfolgt zeitlich verzögert über die Drossel 15. Die Bremswirkung läßt also nach, bis die Spannung der Warenbahn 1 wieder den über den Hebel 7 eingestellten Sollwert erreicht hat. Es sei erwähnt, daß vorher das Ventil 10 wieder die zeichnerisch dargestellte Lage eingenommen hatte, so daß der Druckluftbehälter 19 nicht mehr mit dem Hauptanschluß 15a verbunden war.

Der im Druckluftbehälter herrschende Druck entspricht also stets demjenigen Druck, mit dem der Bremszylinder beaufschlagt werden muß, um die eingestellte Spannung der Warenbahn zu halten. Versuche haben gezeigt, daß dieser Druck kleiner wird, je weniger Ware sich noch auf der Vorratsrolle befindet.

Diese Verhältnisse kann man auch ausnutzen, um eine Schnellbremsung oder auch eine Normalbremsung durchzuführen. Zur Schnellbremsung ist eine Druckleitung 24 über ein Magnetventil 25 und einen einstellbaren Druckübersetzer 26 mit einem zweiten Bremszylinder 27 verbunden. Zur Schnellbremsung wird das Magnetventil 25 betätigt und der im Druckluftbehälter 19 herrschende Druck wird an den zweiten Bremszylinder 27 angelegt, wodurch der Nothalt erfolgt.

Für den Normalhalt kann eine weitere Druckleitung 28 über ein von Hand betätigbares Entlüftungsventil 29, eine einstellbare Drossel 30 und ein Magnetventil 31 mit einem dritten Bremszylinder 32 für Normalhalt verdunden sein. Soll der Normalhalt erfolgen, so wird das Magnetventil 31 betätigt und der im Druckbehälter 19 herrschende Druck wird über die Drossel 30 geglättet an den Bremszylinder 32 gegeben, der die Maschine anhält.

Auch die Drosseln 14 und 15 sind einstellbar.

## Patentansprüche

1. Vorrichtung zur Regelung der Spannung einer von einer Vorratsrolle ablaufenden Warenbahn (1) mit einer Tänzerwalze (3), um welche die Warenbahn (1) geführt ist, mit der ein mechanisches Steuerglied (4) verbunden ist, dessen Ausschlag eine pneumatische Ventilanordnung (10, 11) beeinflußt, die in einem mit Drosseln (14, 15) versehenen Druckleitungssystem den pneumatischen Druck eines Bremszylinders (22) einer zum Abbremsen der Warenbahnbewegung dienenden pneumatischen Bremse beaufschlagt, wobei das Steuerglied (4) zwischen zwei Endstellungen bewegbar ist, in denen jeweils ein in eine pneumatische Leitung (12, 13) eingeschaltetes Ventil (10, 11) mit einer in Reihe geschalteten Drossel (14, 15) beaufschlagt wird, welche beide mit einem Druckluftbehälter (19) verbunden sind, der den Bremszylinder (22) beaufschlagt, wobei ferner das bei einer Verringerung der Spannung der Warenbahn (1) beaufschlagte Ventil (10) in die unter Druck stehende Leitung (12) eingeschaltet ist und bei seiner Betätigung durch das Steuerglied (4) den Druckluftbehälter (19) mit der Druckluftquelle (15a) verbindet und das bei einer Vergrößerung der Spannung der Warenbahn (1) beaufschlagte Ventil (11) in eine in die Atmosphäre mündende Leitung (13) eingeschaltet ist und bei seiner Betätigung den Druckluftbehälter (19) mit der Atmosphäre verbindet, dadurch gekennzeichnet, daß das betreffende Steuerglied ein schwenkbar gelagerter und durch eine Zugfeder (6) vorgespannter Hebel (4) ist, der zwischen zwei Endschaltern schwenkbar ist, um die betreffenden, jeweils in die pneumatische Leitung (12, 13) eingeschalteten Ventile (10, 11) zu beaufschlagen, und daß die Druckluftbehälter (19) selbst über ein für Nothalt betätigbares Magnetventil (25) zusätzlich einen zweiten, pneumatischen Bremszylinder (27) beaufschlagt.

2. Vorrichtung nach Anspruch 1, dadurch gekennzeichnet, daß zwischen dem Magnetventil (25) und dem zweiten Bremszylinder (27) ein Druckübersetzer (26) vorgesehen ist.

3. Vorrichtung nach Anspruch 1 oder 2, dadurch gekennzeichnet, daß für das normale Anhalten der die Warenbahn bearbeitenden Maschine der Druckluftbehälter (19) über eine Drossel (30) und ein Ventil (31) zusätzlich einen dritten, pneumatischen Bremszylinder (32) beaufschlagt.

## Revendications

1. Dispositif pour la régulation de la tension d'une bande continue de marchandise (1) provenant d'un rouleau d'alimentation, avec un cylindre baladeur (3) autour duquel passe la bande continue (1) et auquel est raccordé un organe de commande mécanique (4) dont la déviation agit sur un groupe de soupapes pneumatiques (10, 11) qui contrôle, dans un système de conduites de pression équipé d'organes d'étranglement (14, 15), la pression pneumatique appliquée au cylindre (22) d'un frein pneumatique servant au freinage du mouvement de la bande continue de marchandise, l'organe de commande (4) étant mobile entre deux positions extrêmes dans chacune desquelles est actionnée une soupape (10, 11) qui est intercalée, en série avec un organe d'étranglement (14, 15) dans une conduite pneumatique (12, 13), ces deux soupapes étant en communication avec un réservoir d'air comprimé (19) qui alimente le cylindre de frein (22), le soupape (10) qui est actionnée en cas de diminution de la tension de la bande continue de marchandise (1) étant intercalée dans une conduite (12) qui est sous pression et mettant le réservoir d'air comprimé (19) en communication avec la source d'air comprimé (15a) lorsqu'elle est actionnée par l'organe de commande (4), tandis que la soupape (11) qui, est actionnée en cas d'augmentation de la tension de la bande continue de marchandise (1) est intercalée dans une conduite (13) débouchant dans l'atmosphère et met le réservoir d'air comprimé (19) en communication avec l'atmosphère lorsqu'elle est actionnée, caractérisé en ce que l'organe de commande en question est un levier (4) monté pivotant et précontraint par un ressort de traction (6), levier qui peut pivoter entre deux interrupteurs de fin de course pour actionner les soupapes en question (10, 11), intercalées chacune dans une conduite pneumatique (12, 13), et en ce que le réservoir d'air comprimé (19) lui-même alimente en plus second cylindre de frein pneumatique (27) par l'intermédiaire d'une soupape électromagnétique (25) qui peut être actionnée en cas d'arrêt d'urgence.

2. Dispositif selon la revendication 1, caractérisé en ce qu'un multiplicateur de pression (26) est prévu entre la soupape électromagnétique (25) et le second cylindre de frein (27).

3. Dispositif selon la revendication 1 ou 2, caractérisé en ce que pour l'arrêt normal de la machine qui traite la bande continue de marchandise, le réservoir d'air comprimé (19) alimente en plus un troisième cylindre de frein pneumatique (32), par l'intermédiaire d'un organe d'étranglement (30) et d'une soupape (31).

## Claims

1. Device for regulating the tension of a sheet of material (1) running off from a storage roll, comprising a compensating roller (3) around which the sheet of material (1) is guided, with which roller a mechanical control element (4) is connected, the deflection of which influences a pneumatic valve assembly (10, 11) which, in a pressurized piping system equipped with throttles (14, 15), acts upon the pneumatic pressure of a brake cylinder (22) of a pneumatic brake serving for braking the movement of the sheet of material, wherein the control element (4) is movable between two limiting positions, in each of which a valve (10, 11) connected into a pneumatic line (12, 13) and having a throttle (14, 15) connected in series is acted upon, both of which valves are connected with a pressurised air vessel (19) which acts upon the brake cylinder (22), wherein furthermore the valve (10) which is acted upon when the stress in the sheet of material (1) decreases is connected into the pressurized line (12) and, when it is actuated by the control element (4), connects the pressurized air vessel (19) with the pressurized air source (15a), and the valve (11) which is acted upon when the stress in the sheet of material (1) increases is connected into a line (13) leading to atmosphere and, when it is actuated, connects the pressurized air vessel (19) with atmosphere, characterized in that the relevant control element is a pivotally mounted lever (4) prestressed by a tension spring (6), which lever is pivotal between two limit switches in order to act upon the relevant valves (10, 11) each connected into the pneumatic line (12, 13), and that the pressurized air vessel (19) itself acts, via a solenoid valve (25) actuatable for emergency stop, additionally upon a second, pneumatic brake cylinder (27).

2. Device according to Claim 1, characterized in that a pressure converter (26) is provided between the solenoid valve (25) and the second brake cylinder (27).

3. Device according to Claim 1 or 2, characterized in that, for the normal stopping of the machine processing the sheet of material, the pressurized air vessel (19) acts via a throttle (30) and a valve (31), additionally upon a third, pneumatic brake cylinder (32).
